# DEMANDE DE BREVET EUROPEEN

(11) **EP 0 502 284 A1**
(43) Date de publication de la demande: **09.09.1992**
(21) Numéro de dépôt: 91500021.0
(22) Date de dépôt: 05.03.1991
(51) Int. Cl.: B22D 17/08, B22D 17/30

(54) **Dispositif d'alimentation automatique de métal fondu pour une machine à couler sous pression à chambre froide**

(71) Demandeur: Beneyto Verdu, Roberto Sebastian, E-03440 Ibi (Alicante) (ES)
(72) Inventeur: Beneyto Verdu, Roberto Sebastian, E-03440 Ibi (Alicante) (ES)

(57) **Abrégé**

Dispositif d'alimentation automatique de métal fondu, constitué par un cylindre (4), avec un piston (3), à l'intérieur du creuset (1) et qui présente à mi-hauteur des orifices (8) sur sa superficie latérale, pour qu'en remplissant le creuset le métal fondu s'y introduise, et un autre orifice dans la zone proche à la base inférieure accouplé à une canalisation (5) qui transporte le dit métal fondu, par l'action du piston, jusqu'au cylindre d'injection (6), en prévoyant à cet extrême de la canalisation un système de chauffage (7) qui maintient la température du métal fondu.

## Description

Le présent modèle d'utilité a trait à un dispositif d'alimentation automatique et dosée de métal fondu destiné aux presses pour injection de métaux à chambre froide, horizontale et verticale.

La difficulté pour doser la quantité de métal fondu dans les presses pour injection à chambre froide avec le système manuel à cuillère est connue, et elle arrive même à provoquer une augmentation des coûts parce qu'elle nécessite d'une main-d'oeuvre pour alimenter le cylindre d'injection, avec les risques conséquents de brûlures des mains de l'ouvrier, cette presse restant ainsi préparée pour la rendre totalement automatique.

Afin de disposer d'un dispositf qui dose et alimente de façon automatique le cylindre d'injection avec la quantité exacte et déjà préparée du métal à fondre, on a pensé le dispositif qu'on va décrire pour mieux comprendre - à l'aide des dessins adjoints sur lesquels on a matérialisé une réalisation préférente de celle-ci, que l'on donne à titre d'exemple àu caractère non limité: l'idée principale de l'invention consiste en l'accouplement d'un système de syphon pour alimenter les machines pour injection à chambre froide en métal fondu.

### Sur les dessins:

La figure n^{º} 1 nous montre un détail en perspective du dispositif monté sur un creuset qui débouche sur un cylindre d'injection et
La figure n^{º} 2 nous montre la coupe verticale du dispositif monté tel qu'il est déjà cité dans la figure n^{º}1.

On peut constater,tel qu'il est représenté dans les dessins, un creuset-1- auquel est assemblé un piston -3- soutenu par des bras -2- adaptés au cylindre -4-.

Tout cet ensemble est accouplé dans un four ou un creuset dans lequel le cylindre -4- s'enfonce dans sa part la plus large dans l'intérieur du dit creuset -1- qui est pourvu d'une série de trous communicants -8- qui restent sous le cylindre -4-et remplissent le creuset -1-, ce qui fait que le dit métal rentrera dans le cylindre -4- en agissant sur le piston -3-, et sa poussée obligera le métal liquifié à partir par la sortie inférieure -5- et la tubulure correspondante qui reste soumise, dans sa partie extérieure à un réchauffement produit par un chalumeau -7- à gaz propane ou par des résistences électriques qui le maintiennent à la tem pérature du métal, en le conduisant vers le cylindre d'injection -6-, et le métal s'établi moyennant une fin de course provoqué par le mouvement du piston à injection -9- qui se réalise de façon conventionnelle et avec les moyens connus des presses à injection auxquelles on a assemblé ce dispositif.

Tout en maintenant l'essentialité de l'invention on peut introduire des variations des détails - elles mêmes protégées-, et ainsi la forme pourra être n'importe laquelle, ainsi que ládaptation du support du piston du cylindre doseur, n'importe quelle la forme, la disposition et la hauteur des trous communicants à l'intérieur du cylindre, n'importe laquelle la forme et energie du chalumeau qui chauffe la tuyère de sortie du mat iel et, bien sûr, n'importe lesquelles les dimensions et matériaux qu'on utilise pour réaliser l'invention.

### -NOTA

La description faite de la p esente invention, on fait remarquer que ce qui est déclaré comme n'étant pas utilisé ni diffusé en Espagne, comprend les suivantes

## Revendications

1. Dispositif d'alimentation automatique de métal fondu pour presses pour injection de métaux à la méthode manuelle de chambre froide, caractérisé par le faite qu'il comprend un piston soutenu par des bras situé à l'intérieur d'un cylindre qui s'introduit dans sa partie la plus large dans un four de fonte, et qui présente à une certaine hauteur des trous communicants, et le creuset se remplissant de métal, ceux-ci remplissent l'intérieur du cylindre, et avec l'impulsion du piston le métal partira par la sortie accoudée de la partie inférieure et sera conduit au tube qui supporte l'action de chauffage d'un chalumeau énergétique qui maintient le métal fondu qui va être versé dans le cylindre d'injection, et qui, moyennant une fin de course, permettra réaliser l'injection proprement dite,la pièce étant expulsée par des moyens conventionnels dans ce type de presses manuelles à chambre froide.

2. DISPOSITIF D'ALIMENTATION AUTOMATIQUE DE METAL FONDU POUR PRESSES POUR INJECTION DE METAUX.
Tel qu'il est décrit et revendiqué dans la présente Mémoire Des criptive qui se compose de six feuilles numérotées et dactylographiées sur une seule face et d'une feuille de dessins.
